# EUROPÄISCHE PATENTSCHRIFT

(11) **EP 2 913 801 B1**
(45) Veröffentlichungstag und Bekanntmachung des Hinweises auf die Patenterteilung: **15.12.2021**
(21) Anmeldenummer: 14157247.9
(22) Anmeldetag: 28.02.2014
(51) Int. Cl.: G07D 11/13

(54) **Geldkassette mit verstellbarer Riemenstütze**
Money box with adjustable belt support
Coffret avec appui de courroie réglable

(43) Veröffentlichungstag der Anmeldung: 02.09.2015
(73) Patentinhaber: Wincor Nixdorf International GmbH, 33106 Paderborn (DE)
(72) Erfinder: Geesmeier, Andreas, 33181 Bad Wünnenberg (DE)

(56) Entgegenhaltungen:
- DE-A1-102009 058 519

## Beschreibung

Die Erfindung betrifft eine Geldkassette, die einen Aufnahmebereich zur Aufnahme eines Wertscheinstapels sowie eine Öffnung zum maschinellen Zuführen und/oder Entnehmen von Wertscheinen zu bzw. aus dem Aufnahmebereich umfasst, die über eine Verschlusseinheit verschließbar ist. Ferner hat die Geldkassette eine Bodeneinheit, die den Aufnahmebereich in die Richtung eines Kassettenbodens begrenzt, wobei diese Bodeneinheit mindestens einen Riemen umfasst, auf dem die in dem Aufnahmebereich aufgenommenen Wertscheine mit ihren Kanten stehen.

Bekannte Geldkassetten weisen eine erste Öffnung auf, über die Wertscheine maschinell zugeführt und entnommen werden können, beispielsweise wenn die Geldkassette in einem Geldautomaten aufgenommen ist. Die in der Geldkassette aufgenommenen Wertscheine sind hierbei in Form eines Wertscheinstapels angeordnet und kontaktieren mit ihren Kanten die Riemen der Bodeneinheit, die in Zuführrichtung der Wertscheine und entgegen der Zuführrichtung der Wertscheine bewegbar sind, so dass über die zwischen den Wertscheinen und den Riemen herrschenden Reibkräfte auch die Wertscheine innerhalb des Aufnahmebereiches bewegt werden können.

Ferner weisen die bekannten Geldkassetten eine über einen Deckel verschließbare zweite Öffnung auf, über die die Wertscheine manuell, z.B. in einem Cash-Center, zugeführt und/oder entnommen werden können. Beim manuellen Zuführen der Wertscheine tritt häufig das Problem auf, dass einzelne Wertscheine ein wenig aus dem übrigen Wertscheinstapel hervorstehen. Beim Einführen dieses Wertscheinstapels in den Aufnahmebereich kann es dazu kommen, dass aufgrund der verhältnismäßig großen Reibung zwischen den Riemen und den Wertscheinen diese hervorstehenden Wertscheine beim Schieben des Wertscheinstapels über den Riemen unter die anderen Wertscheine des Wertscheinstapels gezogen werden. Die Wertscheine sind dann nicht planmäßig innerhalb des Wertscheinstapels angeordnet, so dass es zu Problemen bei der maschinellen Auszahlung der Wertscheine kommen kann.

Solche Geldkassetten sind beispielsweise aus den Dokumenten DE 10 2008 018 975 A1 und DE 10 2009 058 519 A1 bekannt.

Es ist Aufgabe der Erfindung, eine Geldkassette anzugeben, bei der Wertscheine sowohl maschinell als auch manuell sicher einem Aufnahmebereich zugeführt werden können.

Diese Aufgabe wird durch eine Geldkassette mit den Merkmalen des Anspruchs gelöst. Vorteilhafte Weiterbildungen der Erfindung sind in den abhängigen Ansprüchen angegeben.

Erfindungsgemäß weist die Geldkassette eine Riemenstütze auf, welche zwischen einer ersten und einer zweiten Position verstellbar ist, wobei die Riemenstütze den Riemen in der zweiten Position relativ zur ersten Position in Richtung des Aufnahmebereiches anhebt. Somit wird auch der Riemen beim Verstellen der Riemenstütze zwischen der ersten und der zweiten Position bewegt, nämlich derart angehoben, dass er weiter in den Aufnahmebereich der Geldkassette hineinragt, so dass, wenn die Riemenstütze in der zweiten Position angeordnet ist, größere Reibkraft zwischen den Riemen und den im Aufnahmebereich aufgenommenen Wertscheinen herrscht, als wenn die Riemenstütze in der ersten Position angeordnet ist.

Hierdurch wird erreicht, dass die zwischen den Riemen und den Wertscheinen herrschenden Reibkräfte auf einfache Weise eingestellt und somit an die jeweilige Situation angepasst werden können. Insbesondere kann in Situationen, in denen eine große Reibkraft nötig ist, beispielsweise beim maschinellen Einzahlen von Wertscheinen, die Riemenstützen in der zweiten Position angeordnet sein, so dass eine große Reibkraft wirkt. Umgekehrt ist die Riemenstütze insbesondere dann in der ersten Position angeordnet, wenn eine geringe Reibkraft zwischen den Riemen und den Wertscheinen vorteilhaft ist, beispielsweise wenn die Wertscheine manuell zugeführt werden.

Bei einer bevorzugten Ausführungsform der Erfindung weist die Bodeneinheit mindestens zwei Riemen auf, die vorzugsweise parallel zueinander angeordnet sind. In diesem Fall ist insbesondere auch eine weitere Riemenstütze vorgesehen, wobei jeweils eine Riemenstütze einem Riemen zugeordnet ist und zum Anheben dieses Riemens dient, indem sie jeweils von einer ersten in eine zweite Position bewegt wird.

Durch das Vorsehen mehrerer Riemen, die entsprechend über ihre jeweilige Riemenstütze angehoben werden können, wird eine sichere Ablage und ein zuverlässigerer Transport der Wertscheine erreicht.

Bei einer alternativen Ausführungsform können auch mehr als zwei Riemen vorgesehen sein.

Die Riemen sind insbesondere symmetrisch zu einer Mittelachse der Geldkassette angeordnet. Entsprechend sind auch die Riemenstützen vorzugsweise entsprechend symmetrisch angeordnet.

Ferner ist es vorteilhaft, wenn die beiden Riemen und/oder die beiden Riemenstützen jeweils identisch geformt sind, so dass möglichst wenig verschiedenartige Bauteile benötigt werden und eine kostengünstige Massenfertigung möglich ist.

Die Riemen sind vorzugweise über Umlenkelemente, z.B. Rollen oder Zahnräder geführt, wobei mindestens eines dieser Umlenkelemente über eine Antriebseinheit antreibbar ist, so dass über das Antreiben des Umlenkelementes und auch der entsprechende Riemen angetrieben werden kann, wodurch die im Aufnahmebereich aufgenommenen Wertscheine über die Reibkraft zwischen dem Riemen und den Wertscheinen ebenfalls innerhalb des Aufnahmebereiches in Richtung der Öffnung bzw. von der Öffnung weg bewegt werden können. Somit wird ein sicheres Ein- und Auszahlen der Wertscheine erreicht.

Die folgenden für den einen Riemen und die eine Riemenstütze beschriebenen Merkmale können insbesondere auch für den anderen Riemen bzw. die andere Riemenstütze bzw. die anderen Riemen und/oder die andere Riemenstütze bzw. die anderen Riemenstützen realisiert werden.

Die Riemenstütze wird beim maschinellen Zuführen von Wertscheinen über die Öffnung in der zweiten Position angeordnet, so dass beim maschinellen Zuführen eine entsprechend große Reibung zwischen den Wertscheinen und den Riemen herrscht, so dass diese zuverlässig von der Öffnung weg weiter in den Aufnahmebereich transportiert werden können. Die Geldkassette weist vorzugsweise eine weitere Öffnung auf, die über einen Deckel verschließbar ist und über die Wertscheine manuell zugeführt und/oder entnommen werden können. Die Riemenstütze ist beim manuellen Zuführen und/oder Entnehmen von Wertscheinen über diese weitere Öffnung insbesondere in der ersten Position angeordnet, so dass beim manuellen Zuführen nur eine geringere Reibkraft zwischen den Riemen und den Wertscheinen herrscht, so dass verhindert wird, dass aus einem Wertscheinstapel herausstehende Wertscheine aufgrund der herrschenden Reibkräfte unter die anderen Scheine des Wertscheinstapels gezogen werden. Somit wird sichergestellt, dass die Wertscheine immer in der bestimmungsgemäßen Position ausgerichtet sind und ein sicheres Zuführen und Entnehmen möglich ist.

Die beiden Öffnungen sind insbesondere an verschiedenen Seiten der Geldkassette angeordnet. Die Öffnung zum maschinellen Zuführen ist insbesondere an einer Stirnseite und die Öffnung zum manuellen Zuführen an der Oberseite der Geldkassette angeordnet, so dass die beiden Öffnungen um 90° zueinander versetzt angeordnet sind.

Es ist insbesondere eine Verstelleinheit zum Bewegen der Riemenstütze von der ersten in die zweite Position vorgesehen. Bei dieser Verstelleinheit kann es sich beispielsweise um eine Antriebseinheit handeln. Alternativ kann das Verstellen auch, wie im Folgenden noch näher beschrieben, über die Verschlusseinheit erfolgen.

Die Riemenstütze ist insbesondere über ein elastisches Element in der ersten Position vorgespannt und wird über die Verstelleinheit entgegen einer Rückstellkraft dieses elastischen Elementes von der ersten in die zweite Position bewegt. Das Zurückbewegen von der zweiten in die erste Position erfolgt dann insbesondere aufgrund der Rückstellkraft des elastischen Elements, so dass die Verstelleinheit nur eine Verstellung in eine Richtung bewerkstelligen muss.

Bei dem elastischen Element kann es sich insbesondere um eine Feder handeln. Alternativ oder zusätzlich kann das elastische Element auch der Riemen selbst sein, der entsprechend elastisch ausgebildet ist und beim Anheben der Riemenstütze, also beim Verstellen der Riemenstütze von der ersten in die zweite Position entsprechend verformt wird und somit eine Rückstellkraft auf die Riemenstütze ausübt.

Alternativ kann die Riemenstütze auch durch Schwerkraft von der zweiten Position in die erste Position zurückbewegt werden, sobald sie von der Verstelleinheit nicht mehr in der zweiten Position gehalten ist.

Bei einer besonders bevorzugten Ausführungsform ist der Riemen, wenn die Riemenstütze in der ersten Position angeordnet ist, parallel zum Kassettenboden angeordnet. Insbesondere ist diejenige Oberfläche des Riemens, auf der die Wertscheine mit ihren Kanten stehen, parallel zum Kassettenboden angeordnet. Ist der Riemen durch die Riemenstütze angehoben, so verläuft die durch seine Oberfläche bestimmte Ebene nicht mehr parallel zum Kassettenboden. Insbesondere ist der Riemen an der Stelle, an der die Riemenstütze angeordnet ist, entsprechend nach oben gewölbt.

Ferner ist vorteilhaft, wenn die Riemenstütze den Riemen sowohl in der ersten als auch in der zweiten Position kontaktiert, was den Vorteil hat, dass der Riemen auch in der ersten Position durch die Riemenstütze geführt ist. Bei einer alternativen Ausführungsform kann die Riemenstütze den Riemen auch nur in der zweiten Position kontaktieren und in der ersten Position in einem vorbestimmten Abstand zum Riemen angeordnet sein.

Die Riemenstütze ist insbesondere derart ausgebildet, dass eine zwischen ihr und dem Riemen herrschende Reibkraft möglichst gering ist, so dass der Riemen, auch wenn er über die Riemenstütze angehoben ist, leicht bewegt werden kann.

Die Verschlusseinheit umfasst insbesondere mehrere gelenkig miteinander verbundene Elemente, wobei diese Elemente insbesondere derart geformt sind, dass insgesamt ein jalousieförmiger Aufbau der Verschlusseinheit erreicht wird, so dass diese möglichst gelenkig ist und einfach von der geöffneten in eine geschlossene Position bewegt werden kann.

Die Verschlusseinheit ist insbesondere in einer geschlossenen Stellung derart angeordnet, dass sie die Öffnung verschließt, und in einer geöffneten Stellung derart, dass sie die Öffnung nicht verschließt. Die Riemenstütze ist dann in der zweiten Position angeordnet, wenn die Verschlusseinheit in der geöffneten Stellung angeordnet ist, und dann in der ersten Position angeordnet, wenn die Verschlusseinheit in der geschlossenen Position angeordnet ist.

Ein maschinelles Zuführen oder Entnehmen von Wertscheinen erfolgt immer nur dann, wenn die Verschlusseinheit in der geöffneten Stellung angeordnet ist, also immer dann, wenn die Riemenstütze in der zweiten Position angeordnet ist. Ist die Verschlusseinheit dagegen in der geschlossenen Stellung angeordnet, so erfolgt auch kein maschinelles Zuführen oder Entnehmen von Wertscheinen, so dass die Riemenstütze nicht in der zweiten Stellung angeordnet sein muss, sondern in der ersten Stellung angeordnet sein kann, so dass sichergestellt ist, dass bei einem eventuellen Zuführen und/oder Entnehmen von Wertscheinen über die weitere Öffnung die Riemenstütze in der ersten Position angeordnet ist und somit eine möglichst geringe Reibkraft wirkt.

Bei einer besonders bevorzugten Ausführungsform bewegt die Verschlusseinheit beim Bewegen von der geschlossenen in die geöffnete Stellung die Riemenstütze automatisch von der ersten in die zweite Position. Hierdurch wird erreicht, dass keine eigene Verstelleinheit zum Verstellen der Riemenstütze, insbesondere keine Antriebseinheit, notwendig ist, sondern das Verstellen automatisch über die Verschlusseinheit erfolgt. Insbesondere sind somit nur minimale konstruktive Veränderungen an der Geldkassette notwendig und es kann die bestehende Kassettenmechanik genutzt werden. Darüber hinaus hat dies den Vorteil, dass das Verstellen der Riemenstütze nicht vergessen werden kann und sichergestellt ist, dass die Riemenstütze immer dann, wenn die Verschlusseinheit in der geöffneten Stellung ist, also dann, wenn eventuell Wertscheine maschinell zugeführt und entnommen werden können, auch tatsächlich in der zweiten Position angeordnet ist.

Das Zurückbewegen der Riemenstütze von der zweiten in die erste Position erfolgt insbesondere automatisch aufgrund der Schwerkraft der Riemenstütze und/oder Rückstellkräfte elastischer Elemente, wenn die Verschlusseinheit von der geöffneten in die geschlossene Stellung bewegt wird und somit die Riemenstütze nicht mehr in der zweiten Position hält. Alternativ kann das Zurückbewegen der Riemenstütze von der zweiten in die erste Position auch aktiv über die Verschlusseinheit erfolgen.

Die Verschlusseinheit weist vorzugsweise mindestens einen, vorzugsweise mindestens zwei Vorsprünge auf, über die die Riemenstütze, wenn die Verschlusseinheit in der geöffneten Stellung angeordnet ist, in die zweite Position angehoben ist. Die Vorsprünge sind insbesondere rampenförmig ausgebildet, d.h., dass sie abgeschrägte Seitenflanken aufweisen, so dass beim Bewegen der Verschlusseinheit von der geschlossenen in die geöffnete Stellung die Riemenstütze langsam, insbesondere kontinuierlich, auf die rampenförmigen Vorsprünge aufläuft und somit angehoben wird. Die Riemenstütze weist insbesondere ebenfalls Vorsprünge auf, die die Vorsprünge der Verschlusseinheit kontaktieren, wenn die Verschlusseinheit in der geöffneten Stellung angeordnet ist.

Bei der Ausführungsform mit mehreren Riemenstützen für mehrere Riemen sind insbesondere für jede Riemenstütze mindestens ein, vorzugsweise zwei Vorsprünge vorgesehen, die vorzugsweise ebenfalls rampenförmig ausgebildet sind.

Die Verschlusseinheit ist in der geöffneten Position vorzugsweise zumindest teilweise, insbesondere vollständig, in einem Spalt zwischen der Bodeneinheit und dem Kassettenboden aufgenommen, so dass die Verschlusseinheit platzsparend aufgenommen werden kann und es zu keinen Kontakten mit den Wertscheinen kommt, so dass Störungen vermieden werden.

Die Bodeneinheit weist insbesondere ein Abdeckelement auf, welches den Spalt von dem Aufnahmebereich abgrenzt. In dieser Bodeneinheit sind insbesondere Aussparungen vorgesehen, durch die die Riemenstütze zumindest teilweise innerhalb den unter der Bodeneinheit befindlichen Spalt hineinragt, so dass der Kontakt zu der Verschlusseinheit zum Verstellen der Riemenstütze von der ersten in die zweite Position möglich ist.

Weitere Merkmale und Vorteile der Erfindung ergeben sich aus der folgenden Beschreibung, die die Erfindung anhand von Ausführungsbeispielen im Zusammenhang mit den beigefügten Figuren näher erläutert.

Es zeigen:
- Figur 1: eine schematische, perspektivische Darstellung einer Geldkassette;
- Figur 2: einen Ausschnitt der Geldkassette nach Figur 1;
- Figur 3: einen weiteren Ausschnitt der Geldkassette nach Figur 1; und
- Figur 4: einen weiteren Ausschnitt der Geldkassette nach Figur 1.

In Figur 1 ist eine schematische, perspektivische Darstellung einer Geldkassette 10 gezeigt. Die Geldkassette 10 weist ein Gehäuse 12 auf, das einen Kassettenboden 14 umfasst, der bei planmäßiger Ausrichtung der Geldkassette, also insbesondere bei der Ausrichtung, die die Geldkassette 10 hat, wenn sie in einer Vorrichtung zur Handhabung von Wertscheinen, beispielsweise einem Geldautomaten, aufgenommen ist, horizontal angeordnet ist.

Ferner hat die Geldkassette 10 eine über eine Verschlusseinheit 16 verschließbare erste Öffnung 18 sowie eine über einen Deckel 20 verschließbare zweite Öffnung 22. Die erste Öffnung 18 dient insbesondere zum maschinellen Zuführen und/oder Entnehmen von Wertscheinen zu bzw. aus einem Aufnahmebereich 24 zur Aufnahme von Wertscheinen. Das maschinelle Zuführen und/oder Entnehmen erfolgt insbesondere über Vereinzelungs- und Stapelmodule von Vorrichtungen zur Handhabung von Wertscheinen, beispielsweise von Geldautomaten, automatischen Kassensystemen und/oder automatischen Tresorkassen.

Die zweite Öffnung 22 dagegen dient zum manuellen Zuführen von Wertscheinen, wie dies beispielsweise in einem Cash-Center erfolgt. Die Wertscheine sind im Aufnahmebereich 24 in Form eines Wertscheinstapels aufgenommen und stehen mit ihren Kanten auf Riemen 28, 30 einer Bodeneinheit 26, die den Aufnahmebereich 24 in Richtung des Kassettenbodens 14 begrenzt. Die Riemen 28, 30 sind als endlose Riemen ausgeführt und jeweils über zwei Umlenkelemente 32, 34 geführt, die beispielsweise als Zahnräder ausgebildet sein können. Mindestens eines dieser Umlenkelemente 32, 34 ist über eine nicht dargestellte Antriebseinheit antreibbar, so dass auch die Riemen 28, 30 entsprechend angetrieben werden können, so dass die mit ihren Kanten auf den Riemen 28, 30 stehenden Wertscheine durch ein Bewegen der Riemen 28, 30 innerhalb des Aufnahmebereiches 24 von der ersten Öffnung 18 weg bzw. zur ersten Öffnung 18 hin transportiert werden können.

Ferner wird der Aufnahmebereich 24 durch einen Andruckwagen 36 begrenzt, welcher die im Aufnahmebereich 24 aufgenommenen Wertscheine in Richtung der ersten Öffnung 18 vorspannt und somit unter dem notwendigen Druck hält, damit die Wertscheine nicht umfallen können und gut entnommen sowie zugeführt werden können.

Die Verschlusseinheit 16 umfasst eine Vielzahl von Teilbereichen 38 bis 46, die jeweils gelenkig miteinander verbunden sind, so dass sich insgesamt ein jalousieförmiger Aufbau ergibt. In Figur 1 ist die Verschlusseinheit 16 in einer geschlossenen Stellung angeordnet, in der sie die erste Öffnung 18 verschließt. Die Verschlusseinheit 16 ist von dieser geschlossenen Stellung in eine geöffnete Stellung in Richtung des Pfeiles P1 bewegbar, wobei die Verschlusseinheit 16 in der geöffneten Stellung die erste Öffnung 18 nicht verschließt, so dass über sie Wertscheine zugeführt und/oder entnommen werden können.

Die Verschlusseinheit 16 weist mindestens ein in Figur 1 nicht sichtbares Eingriffselement auf, in das beim Einführen der Geldkassette 10 in eine Vorrichtung zur Handhabung von Wertscheinen, beispielsweise einen Geldautomaten, ein komplementär ausgebildetes Eingriffselement eingreift, wodurch die Verschlusseinheit 16 beim Einführen der Geldkassette in eine Vorrichtung zur Handhabung von Wertscheinen automatisch von der geschlossenen in die geöffnete Stellung und umgekehrt beim Entnehmen der Geldkassette 10 von der geöffneten in die geschlossene Stellung bewegt wird, so dass hierfür keine eigene Antriebseinheit notwendig ist und das Öffnen und Schließen nicht vergessen werden kann. Hierdurch wird insbesondere die Fehleranfälligkeit reduziert.

Die geöffnete Stellung der Verschlusseinheit 16 ist in Figur 3 gezeigt, wobei hierbei nur ein Teil der Teilbereiche 38 bis 46 dargestellt ist. Insbesondere sind nur die an dem in die Bewegungsrichtung P1 gesehen vorderen Enden der Verschlusseinheit 16 angeordneten Teilbereiche 44, 46 bzw. nur der vorderste Teilbereich 46 dargestellt.

Beim maschinellen Zuführen oder Entnehmen von Wertscheinen über die erste Öffnung 18 ist es wichtig, dass eine ausreichend hohe Reibkraft zwischen den Riemen 28, 30 und den Wertscheinen herrscht, so dass diese zuverlässig in die Zuführrichtung bzw. Entnahmerichtung bewegt werden können.

Beim manuellen Zuführen von Wertscheinen über die zweite Öffnung 22 dagegen, ist eine große Reibkraft nachteilig, da hierüber aus einem Wertscheinstapel hervorstehende Wertscheine beim Führen über die Riemen 28, 30 unter die anderen Wertscheine gezogen werden können, so dass diese nicht mehr innerhalb des Stapels angeordnet sind und es bei der Auszahlung von Wertscheinen zu Fehlern kommen kann.

Um für das maschinelle Zuführen eine große Reibkraft und das manuelle Zuführen einer entsprechend verminderte Reibkraft zu realisieren, umfasst die Geldkassette für jeden Riemen 28, 30 eine dem jeweiligen Riemen 28, 30 zugeordnete Riemenstütze 50, 52, die zwischen einer in den Figuren 2 und 4 gezeigten ersten Position und in einer in Figur 3 gezeigten zweiten Position verstellbar sind.

In der ersten Position sind die Riemenstützen 50, 52 in Aussparungen eines Begrenzungselementes 54 der Bodeneinheit 26 angeordnet und kontaktieren die Riemen 28, 30 nicht. In der zweiten Position dagegen sind die Riemenstützen relativ zur ersten Position in Richtung des Pfeiles P2 in Richtung des Aufnahmebereiches 24 so weit angehoben, dass sie auch die Riemen 28, 30 in Richtung des Aufnahmebereiches 24, also in Richtung des Pfeils P2 relativ zu der in den Figuren 2 und 4 gezeigten Position anheben. Hierzu kontaktieren die Riemenstützen 50, 52 insbesondere diejenige Seite der Riemen 28, 30, die derjenigen Seite, mit der die Riemen 28, 30 die Wertscheine kontaktieren, entgegengerichtet sind.

Durch das Anheben der Riemen 28, 30 in die zweite Position wird erreicht, dass, wenn die Riemenstützen 50, 52 in der zweiten Position angeordnet sind, eine größere Reibkraft zwischen den Riemen 28, 30 und den im Aufnahmebereich 24 aufgenommenen Wertscheinen herrscht, als wenn die Riemenstützen 50, 52 in der ersten Position angeordnet sind.

Wenn die Riemenstützen 50, 52 in der ersten Position angeordnet sind, verlaufen die Riemen 28, 30 insbesondere in einer Ebene, die parallel zum Begrenzungselement 54 und parallel zum Kassettenboden 14 gerichtet ist. Sind die Riemenstützen 50, 52 dagegen in einer zweiten Position angeordnet, so wölben sich die Riemen 28, 30 in Richtung des Aufnahmebereiches 24. Die durch diejenigen Oberflächen der Riemen 28, 30, die die Wertscheine kontaktieren, bestimmte Ebene ist nicht mehr parallel zum Kassettenboden 14 angeordnet.

Die Riemenstützen 50, 52 sind insbesondere dann in der zweiten Position angeordnet, wenn ein maschinelles Zuführen und/oder Entnehmen von Wertscheinen über die erste Öffnung 18 erfolgt. Dagegen sind die Riemenstützen 50, 52 dann in der ersten Position angeordnet, wenn ein manuelles Zuführen von Wertscheinen über die zweite Öffnung 22 erfolgt. Somit wird erreicht, dass beim maschinellen Zuführen eine deutlich größere Reibkraft zwischen den Riemen 28, 30 und den Wertscheinen herrscht als beim manuellen Zuführen.

Das Verstellen der Riemen 28, 30 von der ersten in die zweite Position erfolgt insbesondere über die Verschlusseinheit 16. Hierzu weist die Verschlusseinheit 16 für jede Riemenstütze 50, 52 zwei rampenförmige Vorsprünge 56, 58 auf, über die die jeweilige Riemenstütze 50, 52 von der ersten in die zweite Position angehoben werden kann. Beim Bewegen der Verschlusseinheit 16 von der geschlossenen in die geöffnete Position laufen Vorsprünge 60, 62 der Riemenstützen 50, 52 über abgeschrägte Bereiche 64, 66 der rampenförmigen Vorsprünge 56, 58 auf diese auf, so dass die Riemenstützen 50, 52 beim Öffnen der Verschlusseinheit 16 automatisch von der ersten in die zweite Stellung bewegt werden.

Dies hat den Vorteil, dass keine eigene Verstelleinheit zum Verstellen der Riemenstützen 50, 52 notwendig ist, sondern dies automatisch über das für das maschinelle Ein- oder Auszahlen von Wertscheinen zwangsläufig notwendige Öffnen der Verschlusseinheit 16 erfolgt. Darüber hinaus wird sichergestellt, dass beim maschinellen Zuführen und/oder Entnehmen von Wertscheinen die Riemenstützen 50, 52 automatisch immer in der zweiten Position angeordnet sind.

Wird die Verschlusseinheit 16 wieder von der geöffneten in die geschlossene Stellung bewegt, so bewegen sich die Riemenstützen 50, 52 vorzugsweise automatisch wieder zurück in die erste Position. Dieses Zurückbewegen kann durch die Schwerkraft der Riemenstützen 50, 52 und/oder eine Rückstellkraft eines elastischen Elements erfolgen. Insbesondere üben die Riemen 28, 30 durch ihr Wölben nach oben selbst eine Rückstellkraft auf die Riemenstützen 50, 52 aus, so dass auch das Rückbewegen von der zweiten in die erste Position beim Schließen der Verschlusseinheit 16 automatisch erfolgt.

Somit muss kein eigener Verstellmechanismus für die Riemenstützen 50, 52 vorgesehen werden, so dass insbesondere nur sehr wenig Änderungen an der Geldkassettenmechanik notwendig sind.

Bei einer alternativen Ausführungsform der Erfindung kann auch nur eine Riemenstütze 50, 52 vorgesehen sein, die derart breit ausgebildet ist, dass sie beide Riemen 28, 30 anhebt, wenn sie von der ersten in die zweite Position bewegt wird.

### Bezugszeichenliste

- 10: Geldkassette
- 12: Gehäuse
- 14: Kassettenboden
- 16: Verschlusseinheit
- 18, 22: Öffnung
- 20: Deckel
- 24: Aufnahmebereich
- 26: Bodeneinheit
- 28, 30: Riemen
- 32, 34: Umlenkelement
- 36: Andruckwagen
- 38 bis 46: Teilbereich
- 50, 52: Riemenstütze
- 54: Begrenzungselement
- 56, 58: Vorsprung
- 60, 62: Vorsprung
- 64, 66: Seitenflanke
- P1, P2: Richtung

## Patentansprüche

1. Geldkassette,
mit einem Aufnahmebereich (24) zur Aufnahme eines Wertscheinstapels,
einer über eine Verschlusseinheit (16) verschließbare Öffnung (18) zum maschinellen Zuführen und/oder Entnehmen von Wertscheinen zu bzw. aus dem Aufnahmebereich (24), und einer Bodeneinheit (26), die den Aufnahmebereich (24) in Richtung eines Kassettenbodens (14) begrenzt,
wobei die Bodeneinheit (26) mindestens einen Riemen (28,30) umfasst, auf dem die in dem Aufnahmebereich (24) aufgenommenen Wertscheine mit ihren Kanten stehen,
**dadurch gekennzeichnet, dass** mindestens eine Riemenstütze (50, 52) vorgesehen ist, welche zwischen einer ersten und einer zweiten Position verstellbar ist, und
dass die Riemenstütze (50 ,52) den Riemen (28, 30) in der zweiten Position relativ zur ersten Position in Richtung (P2) des Aufnahmebereiches (24) anhebt,
derart, dass er weiter in den Aufnahmebereich der Geldkassette hineinragt, so dass, wenn die Riemenstütze in der zweiten Position angeordnet ist, eine größere Reibkraft zwischen den Riemen und den im Aufnahmebereich aufgenommenen Wertscheinen herrscht, als wenn die Riemenstütze in der ersten Position angeordnet ist.

2. Geldkassette (10) nach Anspruch 1, **dadurch gekennzeichnet, dass** die Bodeneinheit (26) mindestens zwei Riemen (28, 30) umfasst, und dass für jeden Riemen (28, 30) jeweils eine Riemenstütze (50, 52) vorgesehen ist, die den jeweiligen Riemen (28, 30) in der zweiten Position relativ zur ersten Position in Richtung (P2) des Aufnahmebereiches (24) anhebt.

3. Geldkassette (10) nach Anspruch 2, **dadurch gekennzeichnet, dass** die beiden Riemen (28,30) und/oder die beiden Riemenstützen (50, 52) identisch geformt sind.

4. Geldkassette (10) nach einem der vorhergehenden Ansprüche, **dadurch gekennzeichnet, dass** der Riemen (28, 30) über Umlenkelemente (32, 34), insbesondere Rollen geführt ist, von denen mindestens eins antreibbar ist.

5. Geldkassette (10) nach einem der vorhergehenden Ansprüche, **dadurch gekennzeichnet, dass** die Riemenstütze (50, 52) beim maschinellen Zuführen und/oder Entnehmen von Wertscheinen über die Öffnung (18) in der zweiten Position angeordnet ist.

6. Geldkassette (10) nach einem der vorhergehenden Ansprüche, **dadurch gekennzeichnet, dass** die Geldkassette (10) eine über einen Deckel (20) verschließbare weitere Öffnung (22) zum manuellen Zuführen und/oder Entnehmen von Wertscheinen hat, und dass die Riemenstütze (50, 52) beim manuellen Zuführen und/oder Entnehmen von Wertscheinen über die weitere Öffnung (22) in der erste Position angeordnet ist.

7. Geldkassette (10) nach Anspruch 6, **dadurch gekennzeichnet, dass** die Öffnung (18) und die weitere Öffnung (20) an verschiedenen, um 90° zueinander versetzten Seiten der Geldkassette (10) angeordnet sind.

8. Geldkassette (10) nach einem der vorhergehenden Ansprüche, **dadurch gekennzeichnet, dass** eine Verstelleinheit (16) zum Bewegen der Riemenstütze (50, 52) von der ersten in die zweiten Position vorgesehen ist.

9. Geldkassette (10) nach einem der vorhergehenden Ansprüche, **dadurch gekennzeichnet, dass** die Riemenstütze (50, 52) über ein elastisches Element, insbesondere den Riemen (28 ,30) selbst, in der ersten Position vorgespannt ist und entgegen einer Rückstellkraft des elastischen Elements von der ersten in die zweite Position bewegbar ist.

10. Geldkassette (10) nach einem der vorhergehenden Ansprüche, **dadurch gekennzeichnet, dass** der Riemen (28, 30), wenn die Riemenstütze (50, 52) in der ersten Position angeordnet ist, parallel zum Kassettenboden (14) angeordnet ist.

11. Geldkassette (10) nach einem der vorhergehenden Ansprüche, **dadurch gekennzeichnet, dass** die Verschlusseinheit (16) in einer geschlossenen Stellung die Öffnung (18) verschließt und in einer geöffneten Stellung die Öffnung (18) nicht verschließt, und dass das die Riemenstütze (50, 52) in der zweiten Position angeordnet ist, wenn die Verschlusseinheit (16) in der geöffneten Stellung angeordnet ist, und in der ersten Position angeordnet ist, wenn die Verschlusseinheit (16) in der geschlossenen Stellung angeordnet ist.

12. Geldkassette (10) nach Anspruch 11, **dadurch gekennzeichnet, dass** die Verschlusseinheit (16) beim Bewegen von der geschlossenen Stellung in die geöffnete Stellung die Riemenstütze (50, 52) automatisch von der ersten in die zweiten Position bewegt.

13. Geldkassette (10) nach Anspruch 12, **dadurch gekennzeichnet, dass** die Verschlusseinheit (16) einen Vorsprung (56, 58), vorzugsweise zwei Vorsprünge (56, 58), insbesondere einen oder zwei rampenförmige Vorsprünge (56, 58), zum Anheben der Riemenstütze (50, 52) von der ersten in die zweite Position aufweist.

14. Geldkassette (10) nach einem der vorhergehenden Ansprüche, **dadurch gekennzeichnet, dass** die Verschlusseinheit (16) in der geöffneten Position zumindest teilweise, vorzugsweise nahezu vollständig, in einem Spalt zwischen der Bodeneinheit (26) und dem Kassettenboden (14) aufgenommen ist.

## Claims

1. Cash box
having an accommodating region (24) for accommodating a stack of notes of value,
having an opening (18), which can be closed via a closure unit (16) and through which notes of value are mechanically fed to the accommodating region (24) and/or removed from the same, and
having a base unit (26), which delimits the accommodating region (24) in the direction of a box base (14),
wherein the base unit (26) comprises at least one belt (28, 30), on which the notes of value accommodated in the accommodating region (24) stand on edge,
**characterized in that** at least one belt support (50, 52) is provided, and this belt support can be adjusted between a first position and a second position, and
**in that**, in the second position, the belt support (50, 52) raises the belt (28, 30) in the direction (P2) of the accommodating region (24) relative to the first position,
such that the belt projects further into the accommodating region of the cash box, and therefore, when the belt support is arranged in the second position, a greater level of frictional force prevails between the belt and the notes of value accommodated in the accommodating region than when the belt support is arranged in the first position.

2. Cash box (10) according to Claim 1, **characterized in that** the base unit (26) comprises at least two belts (28, 30), and **in that** each belt (28, 30) is provided with a respective belt support (50, 52) which, in the second position, raises the respective belt (28, 30) in the direction (P2) of the accommodating region (24) relative to the first position.

3. Cash box (10) according to Claim 2, **characterized in that** the two belts (28, 30) and/or the two belt supports (50, 52) are formed identically.

4. Cash box (10) according to one of the preceding claims, **characterized in that** the belt (28, 30) is guided via deflecting elements (32, 34), in particular rollers, of which at least one is drivable.

5. Cash box (10) according to one of the preceding claims, **characterized in that**, when notes of value are being mechanically fed and/or removed via the opening (18), the belt support (50, 52) is arranged in the second position.

6. Cash box (10) according to one of the preceding claims, **characterized in that** the cash box (10) has a further opening (22), which can be closed by a cover (20) and through which notes of value are manually fed and/or removed, and **in that**, when notes of value are being manually fed and/or removed via the further opening (22), the belt support (50, 52) is arranged in the first position.

7. Cash box (10) according to Claim 6, **characterized in that** the opening (18) and the further opening (20) are arranged on different sides of the cash box (10) which are offset through 90° in relation to one another.

8. Cash box (10) according to one of the preceding claims, **characterized in that** an adjusting unit (16) is provided for the purpose of moving the belt support (50, 52) from the first position into the second position.

9. Cash box (10) according to one of the preceding claims, **characterized in that** the belt support (50, 52) is prestressed in the first position via an elastic element, in particular the belt (28, 30) itself, and can be moved from the first position into the second position counter to a restoring force of the elastic element.

10. Cash box (10) according to one of the preceding claims, **characterized in that**, when the belt support (50, 52) is arranged in the first position, the belt (28, 30) is arranged parallel to the box base (14).

11. Cash box (10) according to one of the preceding claims, **characterized in that**, in a closed position, the closure unit (16) closes the opening (18) and, in an open position, it does not close the opening (18), and **in that** the belt support (50, 52) is arranged in the second position when the closure unit (16) is arranged in the open position and is arranged in the first position when the closure unit (16) is arranged in the closed position.

12. Cash box (10) according to Claim 11, **characterized in that**, as it moves from the closed position into the open position, the closure unit (16) moves the belt support (50, 52) automatically from the first position into the second position.

13. Cash box (10) according to Claim 12, **characterized in that** the closure unit (16) has a protrusion (56, 58), preferably two protrusions (56, 58), in particular one or two ramp-form protrusions (56, 58), for the purpose of raising the belt support (50, 52) from the first position into the second position.

14. Cash box (10) according to one of the preceding claims, **characterized in that**, in the open position, the closure unit (16) is accommodated at least in part, preferably more or less entirely, in a gap between the base unit (26) and the box base (14).

## Revendications

1. Cassette à espèces,
dotée d'une région de réception (24) servant à la réception d'une pile de documents de valeur,
d'une ouverture (18) pouvant être fermée par le biais d'une unité de fermeture (16) et servant à l'acheminement et/ou au prélèvement mécanique(s) de documents de valeur vers ou à partir de la région de réception (24), et d'une unité de base (26) qui limite la région de réception (24) en direction d'une base de cassette (14),
l'unité de base (26) comportant au moins une courroie (28, 30) sur laquelle les documents de valeur reçus dans la région de réception (24) sont dressés sur leurs arêtes, **caractérisée en ce qu'**au moins un appui de courroie (50, 52) est prévu, lequel est réglable entre une première et une deuxième position, et
**en ce que** l'appui de courroie (50 ,52) soulève la courroie (28, 30) dans la deuxième position par rapport à la première position dans la direction (P2) de la région de réception (24),
de telle sorte qu'elle pénètre davantage dans la région de réception de la cassette à espèces, de sorte que lorsque l'appui de courroie est disposé dans la deuxième position, une plus grande force de friction règne entre la courroie et les documents de valeur reçus dans la région de réception que lorsque l'appui de courroie est disposé dans la première position.

2. Cassette à espèces (10) selon la revendication 1, **caractérisée en ce que** l'unité de base (26) comporte au moins deux courroies (28, 30), et **en ce que** respectivement un appui de courroie (50, 52) est prévu pour chaque courroie (28, 30), lequel soulève la courroie (28, 30) respective dans la deuxième position par rapport à la première position dans la direction (P2) de la région de réception (24).

3. Cassette à espèces (10) selon la revendication 2, **caractérisée en ce que** les deux courroies (28, 30) et/ou les deux appuis de courroie (50, 52) sont formés de manière identique.

4. Cassette à espèces (10) selon l'une des revendications précédentes, **caractérisée en ce que** la courroie (28, 30) est guidée par le biais d'éléments de déviation (32, 34), en particulier des rouleaux, dont au moins un peut être entraîné.

5. Cassette à espèces (10) selon l'une des revendications précédentes, **caractérisée en ce que** l'appui de courroie (50, 52) est disposé dans la deuxième position lors de l'acheminement et/ou du prélèvement mécanique(s) de documents de valeur via l'ouverture (18).

6. Cassette à espèces (10) selon l'une des revendications précédentes, **caractérisée en ce que** la cassette à espèces (10) présente une autre ouverture (22) pouvant être fermée par un couvercle (20) et servant à l'acheminement et/ou au prélèvement manuel(s) de documents de valeur, et **en ce que** l'appui de courroie (50, 52) est disposé dans la première position lors de l'acheminement et/ou du prélèvement manuel(s) de documents de valeur via l'autre ouverture (22).

7. Cassette à espèces (10) selon la revendication 6, **caractérisée en ce que** l'ouverture (18) et l'autre ouverture (20) sont disposées sur différents côtés de la cassette à espèces (10), lesquels côtés sont décalés de 90° l'un par rapport à l'autre.

8. Cassette à espèces (10) selon l'une des revendications précédentes, **caractérisée en ce qu'**une unité de réglage (16) servant au déplacement de l'appui de courroie (50, 52) de la première à la deuxième position est prévue.

9. Cassette à espèces (10) selon l'une des revendications précédentes, **caractérisée en ce que** l'appui de courroie (50, 52) est précontraint dans la première position par le biais d'un élément élastique, en particulier la courroie (28 ,30) elle-même, et est déplaçable à l'encontre d'une force de rappel de l'élément élastique de la première à la deuxième position.

10. Cassette à espèces (10) selon l'une des revendications précédentes, **caractérisée en ce que** la courroie (28, 30) est disposée parallèlement à la base de cassette (14) lorsque l'appui de courroie (50, 52) est disposé dans la première position.

11. Cassette à espèces (10) selon l'une des revendications précédentes, **caractérisée en ce que** l'unité de fermeture (16) ferme l'ouverture (18) dans une position fermée et ne ferme pas l'ouverture (18) dans une position ouverte, et **en ce que** l'appui de courroie (50, 52) est disposé dans la deuxième position lorsque l'unité de fermeture (16) est disposée dans la position ouverte, et est disposé dans la première position lorsque l'unité de fermeture (16) est disposée dans la position fermée.

12. Cassette à espèces (10) selon la revendication 11, **caractérisée en ce que** l'unité de fermeture (16) déplace automatiquement l'appui de courroie (50, 52) de la première à la deuxième position lors du déplacement de la position fermée à la position ouverte.

13. Cassette à espèces (10) selon la revendication 12, **caractérisée en ce que** l'unité de fermeture (16) comprend une saillie (56, 58), de préférence deux saillies (56, 58), en particulier une ou deux saillies (56, 58) en forme de rampe, pour le soulèvement de l'appui de courroie (50, 52) de la première à la deuxième position.

14. Cassette à espèces (10) selon l'une des revendications précédentes, **caractérisée en ce que** l'unité de fermeture (16), dans la position ouverte, est reçue au moins partiellement, de préférence approximativement complètement, dans un interstice entre l'unité de base (26) et la base de cassette (14).
